# EUROPÄISCHE PATENTSCHRIFT

(11) **EP 0 107 200 B1**
(45) Veröffentlichungstag und Bekanntmachung des Hinweises auf die Patenterteilung: **24.02.1988**
(21) Anmeldenummer: 83110580.4
(22) Anmeldetag: 22.10.1983
(51) Int. Cl.: F26B 21/12, F26B 25/22

(54) **Anordnung zur Einstellung der Abluftmenge insbes. bei Trocknern**
Arrangement for adjusting the amount of evacuated air, particularly in dryers
Agencement pour régler la quantité de l'air évacué, notamment dans les séchoirs

(30) Priorität: 23.10.1982 DE 3239250
(43) Veröffentlichungstag der Anmeldung: 02.05.1984
(73) Patentinhaber: Bohm, Dirk, Dipl.-Ing., D-2000 Hamburg (DE)
(72) Erfinder: Bohm, Dirk, Dipl.-Ing., D-2000 Hamburg (DE)
(74) Vertreter: Struck, Willi

(56) Entgegenhaltungen:
- CH-A- 606 952
- DE-A- 2 545 440
- GB-A- 1 254 171

## Beschreibung

Die Erfindung betrifft eine Anordnung zur automatischen Anpassung der Abluftmenge an die Verdampfungsleistung unter wechselnden Betriebsbedingungen bei mittels Frischlufs, Umluft und Abluft betriebenen Trocknern, in denen aus einem zu trocknenden Gut eine Flüssigkeit verdampft wird.

Es ist bekannt, daß bei derartigen Trocknern mit vermehrter Frischluftzufuhr eine höhere Leistung erzielbar ist. Wegen der leistungsunabhängigen Kosten bei der Trocknung, wie Kapitaldienst, Lohnkosten usw., wirkt sich einerseits jede Leistungssteigerung bei einem Trockner günstig auf die Stückkosten aus. Andererseits fallen bei der vermehrten Zufuhr von Frischluft erhöhte Kosten für die Erwärmung dieser Luft an. Wird die Frischluftmenge erhöht, steigen diese Kosten entsprechend an. Die erzielte Mehrleistung wird aber immer geringer, so daß irgendwann eine weitere Erhöhung der Frischluftzufuhr nicht mehr lohnt.

Es gibt ein Stückkosten-Minimum, welches durch ein bestimmtes Verhältnis von Frischluft zu verdampftem Wasser gekennzeichnet ist, auszudrücken in Kg/Kg oder Abluftfeuchte in % oder als Abluft-Taupunkt. Um die optimale Abluftfeuchte auch bei wechselnder Trocknungsleistung, z. B. schmale - breite, leichte - schwere Ware aufrechterhalten zu können, sind Abluftfeuchte-Regelanlagen bekannt, deren allgemeine Verbreitung aber bei Textiltrocknern bisher an ihrein hohen Preis gescheitert sind und daran, daß sie durch die in der Abluft enthaltenen Flusen und öligen Nebel innerhalb kurzer Zeit unbrauchbar werden.

Durch die vorliegende Erfindung soll deshalb die Aufgabe gelöst werden, eine Anordnung zu schaffen, durch die mit einfachen Mitteln, insbesondere ohne schmutzempfindliche Feuchtefühler eine automatische Anpassung der Abluftmenge an die Verdampfungsleistung eines Trockners bei wechselnden Betriebsbedingungen ermöglicht wird.

Zwar wurde schon eine Anordnung zur Regelung der Abluftmenge bei Trocknungs- und Fixieranlagen, insbes. für breitgeführte Textilbahnen oder dergl. vorgeschlagen, bei der an den Ein- und Austrittsschlitzen für die Warenbahn zum Behandlungsraum Temperaturfühler für das Luftgleichgewicht und im Behandlungsraum Dampfgehaltsmesser angeordnet sind, die mit Regeleinrichtungen für die Abluft und/oder die Frischluft verbunden sind (DE-A-2 545 440). Diese Anordnung weist jedoch den Nachteil auf, daß die Temperaturen am Eintritt und Austritt der Warenbahn in das und aus dem Trocknergehäuse für die Regelung herangezogen werden. Diese Temperaturen stellen aber undefinierte Mischwerte aus Temperaturen aus der Umgebung des Trockners und irgendwo im Trocknergehäuse dar und ihre Differenzen lassen sich überhaupt nicht für definierte Regelungsaufgaben verwenden. Im übrigen ist diese Anordnung, die noch einen zusätzlichen Dampfgehaltsmesser mit Regeleinrichtungen für die Abluft und/oder die Frischluft vorsieht, sehr aufwendig.

Der Erfindung liegt folgende Überlegung zu Grunde. Für die an die Warenbahn übertragene Wärmemenge gilt:

Darin sind:

Dann ist: worin V_{L} während des Trocknungsprozesses eine Konstante ist, die teils lüfterdrehzahl-, teils temperaturabhängig ist. Mißt man also die Temperaturdifferenz AT_{L} mit zwei Temperaturfühlern und stellt man an einem Meßumformer die Verstärkung so ein, daß bei ΔT_{Lmax} die dazugehörige Abluftmenge V _{A}max gefördert wird, braucht man nur noch dafür zu sorgen, daß die Abluftmenge sich immer proportional zu AT_{L} verstellt.

Zur Lösung der gestellten Aufgabe wird daher eine Anordnung vorgeschlagen, bei der die Einstellung der Abluftmenge in Abhängigkeit von der Differenz zwischen der Temperatur T₁ der dem zu trocknenden Gut zugeführten und der Temperatur T₂ der von dem Gut abgeführten Umluft erfolgt. Dabei kann die Differenz zwischen der Temperatur T₁ und der Temperatur T₂ mittels eines Meßumformers für die Verstellung der Drehzahl der Antriebsmotore von Abluftventilatoren direkt oder auch über Regelgetriebe erfolgen. Es liegt auch im Rahmen der Erfindung, daß statt der Drehzahlverstellung eine Verstellung der Leitschaufeln oder einer Regeldüse an Abluftventilatoren oder auch daß eine Verstellung einer Drosseleinrichtung, beispielsweise einer Drosselklappe, in der Abluftleitung verwendet wird.

Es hat sich als zweckmäßig erwissen, den Meßumformer mit einstellbarer Verstärkung auszuführen. Vorteilhaft, aber nicht darauf beschränkt ist es, die Verstellung der Drehzahl der Antriebsmotore der Abluftventilatoren über den Motoren zugeordnete vom Meßumformer gesteuerte statische Frequenzumformer vorzunehmen.

## Patentansprüche

1. Anordnung zur automatischen Anpassung der Abluftmenge an die Verdampfungsleistung unter wechselnden Betriebsbedingungen bei mittels Frischluft, Umluft und Abluft betriebenen Trocknern, in denen aus einem zu trocknenden Gut eine Flüssigkeit verdampft wird, dadurch gekennzeichnet, daß die Einstellung der Abluftmenge in Abhängigkeit von der Differenz zwischen der Temperatur T₁ der dem zu trocknenden Gut zugeführten Umluft und der Temperatur T₂ der von dem Gut abgeführten Umluft erfolgt.

2. Anordnung nach Anspruch 1, dadurch gekennzeichnet, daß die Differenz zwischen der Temperatur T₁ und der Temperatur T₂ mittels eines Meßumformers für die Verstellung der Drehzahl der Antriebsmotore von Abluftventilatoren verwendet wird.

3. Anordnung nach Anspruch 1, dadurch gekennzeichnet, daß die Differenz zwischen der Temperatur T₁ und der Temperatur T₂ mittels eines Meßumformers für die Verstellung der Leitschaufeln oder einer Regeldüse an Abluftventilatoren verwendet wird.

4. Anordnung nach Anspruch 1, dadurch gekennzeichnet, daß die Differenz zwischen der Temperatur T₁ und der Temperatur T₂ mittels eines Meßumformers für die Verstellung einer Drosseleinrichtung in der Abluftleitung verwendet wird.

5. Anordnung nach einem der Ansprüche 2 bis 4, dadurch gekennzeichnet, daß der Meßumformer mit einstellbarer Verstärkung ausgeführt ist.

6. Anordnung nach Anspruch 2 und 5, dadurch gekennzeichnet, daß die Verstellung der Drehzahl der Antriebsmotore der Abluftventilatoren über den Motoren zugeordnete vom Meßumformer gesteuerte Frequenzumformer erfolgt.

## Claims

1. Arrangement for autamatic adjustment of the amount of evacuated air to the evaporative power of dryers operating with inlet air, circulating air and outlet air, under changing working conditions, in which a liquid is evaporated out of a material to be dried, adjusting the amount of evacuated air dependent on the difference between the temperature T, of the circulating air when carried towards the material to be dried and the temperature T₂ of the circulating air when carried off again.

2. Arrangement according to claim 1, werein the difference between temperature T, and temperature T₂ is used by a measurement conventer to adjust the speed of the motors driving the exhaust fans.

3. Arrangement according to claim 1, wherein the difference between temperature T, and temperature T₂ is used by a measurement converter to adjust the guiding vane or a regulating taper nozzle in exhaust fans.

4. Arrangement according to claim 1, wherein the difference between temperature T, and temperature T₂ is used by a measurement converter to adjust a throttle device in the exhaust duct.

5. Arrangement according to one of the claims 2 to 4, using a measurement converter with adjustable amplification.

6. Arrangement according to claim 2 and 5, wherein the rotation speed of the motors driving the exhaust fans is adjusted by frequency changers belonging to the motors and being controlled by the measurement converter.

## Revendications

1. Agencement pour régler la quantité de l'air évacué dépendant du rendement de la évaporation aux conditions changeantes de service des séchoirs, utilisants de l'air circulé, de l'air sortant et de l'air neuf pour faire évaporer une liquide d'une matière à sécher, tellement que le réglage de la quantité de l'air sortant est accompli par la différence entre la température T₁ de l'air circulé quand il s'approche à la matière à sécher et la température T₂ quand il a passé la matière à sécher.

2. Agencement selon revendication 1, tellement que la différence entre la températurre T₁ et la températurre T₂ est utilisée par un convertisseur de mesure pour régler le nombre des tours des moteurs à entraînement des ventilateurs de l'air sortant.

3. Agencement selon revendication 1, tellement que la différence entre la température T₁ et la température T₂ est utilisée par un convertisseur de mesure pour ajuster les aubes directrices ou un pavillon réglable d'aspiration des ventilateurs de l'air sortant.

4. Agencement selon revendication 1, tellement que la différence entre la température T₁ et la température T₂ est utilisée par un convertisseur de mesure pour ajuster un dispositif d'étranglement dans la conduite de l'air sortant.

5. Agencement selon une des revendications 2 à 4, tellement que le convertisseur de mesure est réalisé avec une amplification ajustable.

6. Agencement selon revendication 2 et 5, tellement que le réglage de nombre des tours des moteurs à entraînement des ventilateurs de l'air sortant se sert des convertisseurs de fréquence, qui sont réglés par le convertisseur de mesure et associés aux moteurs.
